# EUROPÄISCHE PATENTSCHRIFT

(11) **EP 2 319 596 B1**
(45) Veröffentlichungstag und Bekanntmachung des Hinweises auf die Patenterteilung: **17.09.2014**
(21) Anmeldenummer: 10189799.9
(22) Anmeldetag: 03.11.2010
(51) Int. Cl.: A63C 9/086, A43B 5/04, A63C 9/085

(54) **Vorderbacken für eine Tourenskibindung und Skischuh für eine Tourenskibindung**
Toe iron for a cross-country ski binding and ski shoe for a cross-country ski binding
Mâchoire avant pour une fixation de ski de fond et chaussure de ski pour une fixation de ski de fond

(30) Priorität: 04.11.2009 DE 102009046396
(43) Veröffentlichungstag der Anmeldung: 11.05.2011
(73) Patentinhaber: Salewa Sport AG, 9100 Herisau (CH)
(72) Erfinder: Lehner, Edwin, 82205 Gilching (DE)
(74) Vertreter: Prechtel, Jörg

(56) Entgegenhaltungen:
- EP-A1- 1 559 457
- EP-A2- 0 199 098
- WO-A1-2009/121187

## Beschreibung

Die vorliegende Erfindung betrifft einen Vorderbacken für eine Tourenskibindung, umfassend zwei seitliche Lagerelemente, welche auf einer im Wesentlichen orthogonal zu einer Skilängsachse verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten, wobei die Lagerelemente bewegbar sind zwischen einer Schließstellung, in welcher die Lagerelemente voneinander einen Abstand aufweisen, der für einen Eingriff mit den Gegenlagerelementen ausgelegt ist, und einer Öffnungsstellung, in welcher die Lagerelemente einen Abstand aufweisen, der größer ist als in der Schließstellung, so dass der Skischuh zwischen den Lagerelementen eingeführt oder vom Vorderbacken entfernt werden kann. Ferner betrifft die Erfindung einen Skischuh für eine Tourenskibindung.

Ein Beispiel für einen herkömmlichen Vorderbacken für eine Tourenskibindung der oben genannten Art ist in der EP 0 199 098 A2 offenbart und umfasst zwei seitliche, nach innen weisende Stifte als Lagerelemente, die in entsprechende seitliche Löcher eines vorderen Abschnitts eines Skischus eingreifen, um den Skischuh für den Aufstieg am Berg um die Skiquerachse verschwenkbar zu halten. Die Stifte sind dabei an distalen Enden jeweiliger Klemmwinkel angeordnet, wobei die Klemmwinkel gegen eine Federkraft um parallel zur Skilängsachse verlaufende Achsen verschwenkbar sind, um die Stifte zwischen der Schließstellung und der Öffnungsstellung zu bewegen. Der in der EP 0 199 098 A2 beschriebene Mechanismus zur Bewegung der Klemmwinkel zwischen Öffnungsstellung und Schließstellung weist ferner einen Schnappmechanismus auf, in welchem Spannfedern die Klemmwinkel sowohl in der Öffnungsstellung als auch in der Schließstellung stabil halten und die Klemmwinkel bei Übergang zwischen Öffnungsstellung und Schließstellung einen instabilen Totpunkt durchlaufen.

Beim Einsteigen in den Vorderbacken werden die Lagerelemente des aus der EP 0 199 098 A2 bekannten Vorderbackens von der Öffnungsstellung in die Schließstellung bewegt, indem die Sohle des Skischuhs auf den Schnappmechanismus drückt, so dass die Klemmwinkel zur Schließstellung hin verschwenkt werden. Dabei muss sichergestellt werde, dass in dem Moment, in welchem die Klemmwinkel in die Schließstellung einschnappen, die Gegenlagerelemente des Skischuhs mit ausreichender Genauigkeit gegenüber den Lagerelementen des Vorderbackens positioniert sind, so dass die Lagerelemente in die Gegenlagerelemente eingreifen können. Auf Grund von Fertigungstoleranzen oder Verschleiß kommt es jedoch zu Positionsungenauigkeiten, welche dazu führen, dass ein zuverlässiger Eingriff der Lagerelemente in die Gegenlagerelemente des Skischuhs nicht immer gewährleistet ist. Insbesondere bei einer Abnutzung der Sohle des Skischuhs nach längerem Gebrauch liegen die Gegenlagerelemente des Schuhs beim Niederdrücken der Klemmwinkel etwas niedriger als die Lagerelemente des Vorderbackens, so dass die Lagerelemente beim Zuschnappen des Vorderbackens die Gegenlagerelemente verfehlen. Es ist dann notwendig, den Skischuh selbstständig in der korrekten Höhe über dem Ski zu halten und die Klemmwinkel durch manuelle Betätigung in die Schließstellung zu verschwenken.

Es ist daher Aufgabe der vorliegenden Erfindung, einen Vorderbacken für eine Tourenskibindung oder/und einen Skischuh für eine Tourenskibindung bereitzustellen, mit welchen das oben beschriebene Problem vermieden wird und eine für das Schließen des Vorderbackens geeignete Höhe des Skischuhs über dem Ski einfach und zuverlässig sichergestellt werden kann.

Zur Lösung diese Aufgabe wird nach einem ersten Aspekt der Erfindung ein Vorderbacken der eingangs genannten Art vorgeschlagen, welcher erfindungsgemäß ferner eine Positioniereinrichtung umfasst, die einen Anschlag aufweist, an dem in der Öffnungsstellung der Lagerelemente ein Skischuh hinsichtlich seiner Höhe über dem Ski abstützbar ist, wobei die Positioniereinrichtung zur Einstellung der Höhe des Anschlags verstellbar ist.

Wichtiges Merkmal der Erfindung ist somit ein in seiner Höhe über dem Ski verstellbarer Anschlag, an welchem der Skischuh abgestützt werden kann, so dass die Gegenlagerelemente des Skischuhs auf der für den Eingriff mit den Lagerelementen des Vorderbackens geeigneten Höhe positioniert sind. Durch die erfindungsgemäße Verstellbarkeit der Höhe des Anschlags können in einfacher Weise Fertigungstoleranzen oder/und Verschleiß des Vorderbackens oder des Skischuhs ausgeglichen werden, so dass stets eine korrekte Höhenpositionierung des Skischuhs gewährleistet sein kann.

Zum Einsteigen in den Vorderbacken muss der Benutzer seinen Skischuh lediglich an dem erfindungsgemäßen Anschlag abstützen und anschließend die Lagerelemente durch Betätigung mit dem Skischuh oder in anderer Art von der Öffnungsstellung in die Schließstellung bewegen.

An dieser Stelle sollte darauf hingewiesen werden, dass sich im Rahmen dieser Offenbarung Begriffe wie "oben", "unten", "vorn", "hinten", "seitlich", "Höhenrichtung", "Höhe" zur Vereinfachung der Darstellung auf die Sicht eines Skiläufers beziehen, der mit einem Skischuh in den Vorderbacken einer an einem Ski monierten Tourenskibindung eingestiegen ist, wobei der Ski in einer horizontalen Ebene angeordnet ist.

Ferner ist darauf hinzuweisen, dass der Begriff "Ski" sowie die diesen Begriff enthaltenden Begriffe wie "Skischuh", "Skibindung", "Tourenskibindung", "Skiebene" oder "Skimittelachse" sich nicht nur auf Ski im engeren Sinne beziehen sollen sondern gleichermaßen Splitboards (in Längsrichtung in mindestens zwei Teile teilbare Snowboards, deren Einzelteile in der Art normaler Skier verwendet werden können), Schneeschuhe oder ähnliche Bretter zum Gehen oder Gleiten auf Schnee und Eis umfassen. Alle diese Gegenstände oder Teile davon werden als Ski bzw. Teile von Skiern im Sinne dieser Erfindung angesehen.

Prinzipiell könnte der Anschlag mit jedem Abschnitt im vorderen Bereich des Skischuhs zusammenwirken, der eine Abstützung des Skischuhs in Höhenrichtung, d.h. in einer zur Skiebene im Wesentlichen orthogonalen Richtung, erlaubt. Als besonders vorteilhaft wird jedoch eine Ausführungsform angesehen, in welcher der Anschlag dafür eingerichtet ist, mit einem unteren Sohlenabschnitt eines zwischen den Lagerelementen positionierten Skischuhs in Kontakt zu treten. Auf diese Weise kann der Benutzer mit dem Skischuh von oben auf den Anschlag treten.

Vorzugsweise weist der Vorderbacken eine Bewegungseinrichtung zur Bewegung der Lagerelemente zwischen der Öffnungsstellung und der Schließstellung auf, wobei die Bewegungseinrichtung einen Schließbetätigungsabschnitt aufweist, dessen Betätigung eine Bewegung der Lagerelemente von der Öffnungsstellung zur Schließstellung bewirkt. In einer solchen Ausführungsform kann der Anschlag technisch besonders einfach und mit einer minimalen Anzahl an zusätzlichen Bauteilen dadurch realisiert werden, dass der Anschlag an dem Schließbetätigungsabschnitt ausgebildet ist. Auf diese Weise wird auch der zusätzliche Vorteil erzielt, dass der Anschlag mit der Bewegung des Schließbetätigungsabschnitts von dem Skischuh weg bewegt werden kann, so dass der Skischuh in der Schließstellung des Vorderbackens nicht mehr in Kontakt mit dem Anschlag steht und somit der Anschlag die Schwenkbewegung des Skischuhs um die Lagerelemente beim Gehen nicht behindern kann.

In einer besonders bevorzugten Ausführungsform der Erfindung umfasst die Positioniereinrichtung eine Gewindeanordnung, um die Höhe des Anschlags insbesondere im Wesentlichen stufenlos zu verstellen. Eine Gewindeanordnung bietet eine technische einfache und verschleißresistente Möglichkeit der Einstellung des Anschlags. Hierbei wird insbesondere an eine Schraube gedacht, welche in ein Gewinde eines anderen Elements des Vorderbackens eingeschraubt ist.

Der Anschlag kann an einem mit der Schraube verbunden Anschlagselement oder auch direkt an der Schraube vorgesehen sein, um die Konstruktion weiter zu vereinfachen und das Gewicht des Vorderbackens zu reduzieren.

Ein Vorderbacken mit einer Bewegungseinrichtung der vorstehend genannten Art kann in einer weiteren Ausführungsform der Erfindung durch zwei Klemmwinkel ausgestaltet sein, welche jeweils um eine zur Skilängsachse parallele Achse schwenkbar gehalten sind, wobei jeder der Klemmwinkel einen ersten Schenkel aufweist, an dessen distalem Ende eines der Lagerelemente angeordnet ist, und einen zweiten Schenkel aufweist, dessen distales Ende zu dem jeweils anderen Klemmwinkel hin weist, wobei die Bewegungseinrichtung eine zum Ski hin gerichtete Bewegung des Schließbetätigungsabschnitts in eine Annäherungsbewegung der Lagerelemente umsetzt, um die Lagerelemente in die Schließstellung zu bewegen. Mit solchen, z. B. aus der EP 0 199 098 A2 an sich bekannten Klemmwinkeln wirkt der erfindungsgemäße Anschlag besonders vorteilhaft zusammen, da in diesem Fall der Anschlag nicht nur zur korrekten Positionierung der Höhe des Skischuhs sondern auch zur Betätigung des Schließmechanismus des Vorderbackens verwendet wird. Die erfindungsgemäße Verstellbarkeit der Höhe des Anschlags erlaubt dann eine genaue Anpassung der Höhe des Anschlags an sich im Verlauf der Benutzung in Folge von Verschleiß am Skischuh oder an Teilen des Vorderbackens ergebende Positionsabweichungen. Somit kann auch bei sich abnutzender Sohle des Skischuhs oder bei auftretendem Spiel oder Ungenauigkeiten des Schließmechanismus des Vorderbackens stets sichergestellt werden, dass bei Ausübung einer Druckkraft durch den Skischuh die Lagerelemente in die Schließstellung bewegt werden und dabei zuverlässig mit den Gegenlagerelementen des Skischuhs in Eingriff gelangen.

Die zuletzt genannte Ausführungsform kann dadurch weitergebildet werden, dass der Schließbetätigungsabschnitt als Plattenabschnitt an einem Arm eines um eine zu einer Skiebene im Wesentlichen parallele Achse verschwenkbar gelagerten Betätigungshebels vorgesehen ist, wobei der Plattenabschnitt ein Gewinde aufweist, welches mit einem Gewinde eines den Anschlag aufweisenden Anschlagelements, vorzugsweise einer Schraube, in Eingriff ist. Auf diese Weise kann der erfindungsgemäße Anschlag mit nur geringfügigen konstruktiven Änderungen gegenüber einem beispielsweise aus der EP 0 199 098 A2 bekannten Vorderbacken erreicht werden. Wenn der Plattenabschnitt in etwa parallel zur Skiebene orientiert ist, kann ein Gewinde zur Verstellung des Anschlags in einfacher Weise im Winkel zur Plattenebene in den Plattenabschnitt eingebracht werden, um den Anschlag in Höhenrichtung verstellbar zu gestalten.

Nach einem zweiten Aspekt der Erfindung wird die Erfindungsaufgabe gelöst durch einen Skischuh, für eine Tourenskibindung, welcher in gegenüberliegenden seitlichen, vorderen Schuhabschnitten jeweils ein Gegenlagerelement aufweist, wobei die Gegenlagerelemente für einen Eingriff mit Lagerelementen einer Tourenskibindung eingerichtet sind, um den Skischuh um eine im Wesentlichen orthogonal zu einer Skimittelachse verlaufende Skiquerachse verschwenkbar an der Tourenskibindung zu halten, wobei der Skischuh in seinem unteren vorderen Sohlenbereich ein Abstützelement aufweist, dessen Abstand gegenüber einer Sohlenebene des unteren vorderen Sohlenbereichs verstellbar ist.

Erfindungsgemäß wird somit daran gedacht, alternativ oder zusätzlich zur Bereitstellung eines höhenverstellbaren Anschlags am Vorderbacken ein Abstützelement am unteren vorderen Sohlenbereich eines Skischuhs vorzusehen, dessen Abstand gegenüber einer Sohlenebene des unteren vorderen Sohlenbereichs verstellbar ist, um verschleißbedingte Positionsungenauigkeiten oder Fertigungstoleranzen von Skischuh oder/und Vorderbacken ausgleichen zu können. Auch nach diesem Aspekt kann ein Benutzer zum Einsteigen in den Vorderbacken den Skischuh einfach durch Aufsetzen des Abstützelements des Skischuhs auf einem geeigneten Bauteil des Vorderbackens in korrekter Höhe über dem Ski derart abstützen, dass die Gegenlagerelemente des Skischuhs im Wesentlichen auf der Höhe der Lagerelemente des Vorderbackens liegen und somit ein Schließen des Vorderbackens problemlos möglich ist.

Als Bauteil am Vorderbacken, an welchem sich das Abstützelement abstützt, kommt beispielsweise bei einer aus der EP 0 199 098 A2 bekannten Tourenskibindung der Schließbetätigungsabschnitt in Frage, auf welchen der Benutzer mit dem Skischuh drückt, um die Lagerelemente in die Schließstellung zu bringen. Gleichermaßen kann bei einem erfindungsgemäßen Vorderbacken der Anschlag der Positioniereinrichtung als Gegenabstützelement für das erfindungsgemäße Abstützelement des Skischuhs in Betracht kommen.

Vorzugsweise weist das Abstützelement des Skischuhs des zweiten Aspekts der Erfindung eine Abstützplatte auf, welche mittels einer Schraube verstellbar am Skischuh montiert ist. Die Abstützplatte bietet ausreichend Abstützfläche, um das als Gegenabstützelement wirkende Teil des Vorderbackens sicher zu treffen. Durch die Verstellung mittels einer Schraube kann eine quasi stufenlose Verstellung der Höhe ermöglicht werden.

Die Erfindung wird nachfolgend anhand eines bevorzugten Ausführungsbeispiels unter Bezugnahme auf die beigefügten Zeichnungen näher erläutert. Es zeigen:
- Fig. 1: eine perspektivische Ansicht eines Vorderbackens für eine Tourenskibindung nach einem ersten Ausführungsbeispiel der Erfindung,
- Fig. 2: eine Ausschnittsvergrößerung aus Fig. 1 entsprechend einem Ausschnitt II in Fig. 1,
- Fig. 3: eine Querschnittsansicht des in Fig. 1 gezeigten Vorderbackens gemäß einer Schnittebene III-III in Fig. 1 für eine Öffnungsstellung des Vorderbackens,
- Fig. 4: eine Querschnittsansicht des in Fig. 1 gezeigten Vorderbackens in der Öffnungsstellung gemäß einer Schnittlinie IV-IV in Fig. 3,
- Fig. 5: eine Querschnittsansicht des in Fig. 1 gezeigten Vorderbackens in einer Schnittebene entsprechend Fig. 4, jedoch für eine Schließstellung des Vorderbackens,
- Fig. 6: eine Ausschnittsvergrößerung aus Fig. 5 gemäß einem Ausschnitt VI in Fig. 5,
- Fig. 7: eine Querschnittsansicht des in Fig. 1 gezeigten Vorderbackens für eine Schließstellung gemäß einer Schnittlinie VII-VII in Fig. 5,
- Fig. 8: eine perspektivische Ansicht eines Skischuhs nach einem zweiten Ausführungsbeispiel der Erfindung, und
- Fig. 9: eine Querschnittsansicht des in Fig. 8 gezeigten Skischuhs gemäß einer Schnittlinie IX-IX in Fig. 8.

Der in Fig. 1 bis 7 dargestellte Vorderbacken 10 des ersten Ausführungsbeispiels der Erfindung umfasst eine Basisplatte 12, welche mittels Schrauben 14 fest auf einem Ski 16 montiert wird. An der Basisplatte 12 sind zwei Klemmwinkel 18a, 18b über jeweils eine parallel zu einer Skimittelsachse M verlaufende Schwenkachsen 20a, 20b gehalten, sodass die Klemmwinkel 18a, 18b um die Schwenkachsen 20a, 20b verschwenkbar sind.

Jeder Klemmwinkel 18a bzw. 18b umfasst einen ersten Schenkel 22a, 22b, welcher bezüglich einer durch den Ski 16 definierten Skiebene E (der Ebene, in der eine Lauffläche 24 des Skis 16 liegt) nach oben aufragt, d.h. sich ungefähr in einer orthogonal zur Skiebene E verlaufenden Höhenrichtung h erstreckt. Ferner umfasst jeder Klemmwinkel 18a, 18b einen zweiten Schenkel 26a, 26b, der sich vom ersten Schenkel 22a, 22b aus zur Skimittelachse M des Skis 16 hin erstreckt und ungefähr parallel zur Skiebene E orientiert ist.

Distale Enden 28a, 28b (von den Schwenkachsen 20a, 20b entfernte Enden) der zweiten Schenkel 26a, 26b der Klemmwinkel 18a, 18b sind durch jeweils zwei an den zweiten Schenkeln 26a, 26b befestigte Stifte (nicht dargestellt) in Richtung zur Skimittelachse hin verlängert. Die Stifte sind mit ihren zur Skimittelachse M hin weisenden Enden verschiebbar in Löcher von Endkappen 32a, 32b eingeführt, wobei die beiden Stifte des einen Klemmwinkels 18a in jeweils zwei Löcher einer gemeinsamen ersten Endkappe 32a eingeschoben sind und die beiden Stifte des anderen Klemmwinkels 18b in zwei Löcher einer gemeinsamen zweiten Endkappe 32b eingeführt sind. Um jeden der vier Stifte sind jeweils Spiralfedern 34 gewunden, wobei sich jede der Spiralfedern 34 jeweils einerseits am distalen Ende 28a, 28b des Klemmwinkels 18a, 18b und andererseits an der Endkappe 32a, 32b abstützt, um die Endkappen 32a, 32b in einer von den Klemmwinkeln 18a, 18b wegführenden Richtung, d.h. in Richtung einer Annäherung der beiden Endkappen 32a, 32b, vorzuspannen, sodass die Endkappen 32a, 32b aneinander anliegen und gegeneinander gedrückt werden.

Distale Enden der ersten Schenkel 22a, 22b weisen jeweils einen Lagerzapfen 35a, 35b auf, welche von dem ersten Schenkel 22a, 22b aus jeweils nach innen, d.h. zur Skimittelachse M hin, vorstehen und an ihren vorstehenden Enden konusförmig spitz zulaufen. Die Spitzen der Lagerzapfen 35a, 35b weisen somit in etwa aufeinander zu.

An der Basisplatte 12 ist ferner ein zweiarmiger Betätigungshebel 37 um eine im Wesentlichen orthogonal zur Skimittelachse M und im Wesentlichen parallel zur Skiebene E verlaufende Betätigungshebel-Schwenkachse 36 schwenkbar gehalten. Ein erster Arm 38 des Betätigungshebels 37 erstreckt sich von der Betätigungshebel-Schwenkachse 36 aus zu den Endkappen 32a, 32b der Klemmwinkel 18a, 18b hin und ergreift die Endkappen 32a, 32b mit einem gabelartigen Endabschnitt 40. Dazu weist der gabelartige Endabschnitt 40 einen ersten Plattenabschnitt 42 auf, der sich von dem ersten Arm 38 aus ein Stück weit über die Endkappen 32a, 32b hinweg erstreckt, und weist einen zweiten Plattenabschnitt 44 auf, welcher sich von dem ersten Arm 38 aus ein Stück weit unterhalb beider Endkappen 32a, 32b erstreckt. Die Endkappen 32a, 32b sind somit zwischen den Plattenabschnitten 42, 44 des Betätigungshebels 37 aufgenommen und eine Schwenkbewegung des Betätigungshebels 37 um die Betätigungshebel-Schwenkachse 36 ist bewegungsgekoppelt mit einer Schwenkbewegung der Klemmwinkel 18a, 18b um die Schwenkachsen 20a, 20b.

Ein zweiter Arm 46 des Betätigungshebels 37 erstreckt sich von der Betätigungshebel-Schwenkachse 36 aus im Wesentlichen in entgegengesetzter Richtung zum ersten Arm 38 und ist an seinem distalen Ende mit einem Blockierhebel 48 verbunden. Der Blockierhebel 48 ist am distalen Ende des zweiten Arms 46 an einer zur Skimittelachse M im Wesentlichen orthogonalen und zur Skiebene E im Wesentlichen parallelen Blockierhebel-Schwenkachse 50 schwenkbar gelagert, und weist einen Bedienabschnitt 52 sowie einen Blockierabschnitt 54 auf, welche sich von der Blockierhebel-Schwenkachse 50 aus in unterschiedlichen, insbesondere im Wesentlichen entgegengesetzten Richtungen, erstrecken. Die Klemmwinkel 18a, 18b mit den federvorgespannten Endkappen 32a, 32b, der Betätigungshebel 37 sowie der Blockierhebel 48 bilden zusammen eine Bewegungseinrichtung.

Im ersten Arm 38 des Betätigungshebels 37 ist eine Gewindebohrung 55 ausgebildet, welche entlang einer Anschlagverstellrichtung R verläuft und in welche eine Schraube 56 eingeschraubt ist (siehe auch Fig. 6). Die Anschlagverstellrichtung R verläuft im Wesentlichen entlang der Erstreckungsrichtung des ersten Arms 38 von einem Abschnitt in der Nähe der Betätigungshebel-Schwenkachse 36 zum ersten Plattenabschnitt 42 des gabelartigen Endabschnitts 40 hin. Damit verläuft die Anschlagverstellrichtung R zumindest in der in den Figuren 1 bis 4 gezeigten Öffnungsstellung der Lageelemente 35a, 35b in einem Winkel schräg zur Skiebene E, so dass ein aus der Gewindebohrung 55 vorstehender Schraubenkopf der Schraube 56 als Anschlag 57 über den Betätigungshebel 37 nach oben vorsteht und eine Verdrehung der Schraube 56 eine Änderung der Höhe des Anschlags 57 über der Skiebene E bewirkt. Der Schraubenkopf bildet somit einen Anschlag 57 im Sinne der Erfindung und eine Verdrehung der Schraube 56 mittels eines Werkzeugs, beispielsweise eines Schraubenziehers, welcher in eine im Ausführungsbeispiel schlitzförmige Werkzeugvertiefung 58 einführbar ist, führt zu einer Verstellung der Höhe des Anschlags 57 über der Skiebene E.

In Fig. 6 ist ferner zu erkennen, dass die Gewindebohrung 55 im Bereich ihrer Öffnung in eine zweite, zur Gewindebohrung 55 koaxiale Bohrung 59 übergeht, welche an den Außendurchmesser des Schraubenkopfs der Schraube 56 angepasst ist. Dadurch kann sich der Schraubenkopf an der zweiten Bohrung 59 im Bereich des gabelartigen Endabschnitts 40 abstützen, so dass bei einer Druckausübung vom Skischuh 64 auf den Anschlag 57 die Druckkraft in der zweiten Bohrung 59 aufgenommen wird und nicht auf den Gewindeeingriff in der Gewindebohrung 55 wirkt.

In einer alternativen Variante könnte der Anschlag an einer Madenschraube vorgesehen sein, welche in die Gewindebohrung eingeschraubt ist. In einer solchen Variante kann die Schraube in dem Gewinde vollständig versenkt werden, um eine besonders niedrige Höhe des Anschlags einstellen zu können. Außerdem könnte die Madenschrauben eine konusförmige Verjüngung an ihrem vorderen Ende aufweisen, so dass der Skischuh mit möglichst großem Anlagebereich auf einer Kegelfläche der Verjüngung aufliegt und ein Eindrücken der Schraube in die Sohle des Skischuhs reduziert wird.

Um ausreichend Material für die Ausbildung der Gewindebohrung 55 für die Schraube 56 sicherzustellen, kann der erste Plattenabschnitt 42 mit ausreichender Dicke gestaltet werden oder im Bereich der Gewindebohrung 55 einen Vorsprung aufweisen.

Die Funktionsweise des Vorderbackens des ersten Ausführungsbeispiels der Erfindung wird nachfolgend unter Bezugnahme auf Figuren 1, 2a und 2b erläutert. Ein Benutzer kann mit dem Skischuh in den Vorderbacken 10 einsteigen, wenn sich die Klemmwinkel 18a, 18b in der in Fig. 2b gezeigten Öffnungsstellung befinden, in welcher die Endkappen 32a, 32b mit dem gabelartigen Endabschnitt 40 in die obere Stellung bewegt sind und die Lagerzapfen 35a, 35b dementsprechend nach außen weg geschwenkt sind. Die Lagerzapfen 35a, 35b sind dann so weit voneinander entfernt, dass ein Sohlenabschnitt 63 eines Skischuhs 64 zwischen diesen eingeschoben werden kann. Eine Lauffläche 66 des Sohlenabschnitts 63 wird auf dem Anschlag 57 aufgesetzt und stützt sich auf dem Anschlag 57 von oben ab.

Anschließend wird der gabelartige Endabschnitt 40 durch Ausübung einer zum Ski 16 hin gerichteten Kraft durch den Skischuh 64 auf den Anschlag 57 (oder/und durch manuelle Schwenkbetätigung des Blockierhebels 48) zum Ski 16 hin bewegt. Der gabelartige Endabschnitt 40 nimmt dabei die Endkappen 32a, 32b mit und verschwenkt die Klemmwinkel 18a, 18b um die Schwenkachsen 20a, 20b. Dementsprechend nähern sich die Lagerzapfen 35a, 35b einander an und bewegen sich in Richtung des Skischuhs 64. Diese Bewegung erfolgt gegen den Widerstand der Spiralfedern 34, da ein Kontaktpunkt 70 zwischen den Endkappen 32a, 32b in der Öffnungsstellung oberhalb einer Verbindungslinie v zwischen den Schwenkachsen 20a, 20b liegt und somit eine Annäherung des Kontaktpunkts 70 an die Verbindungslinie v eine Verkleinerung der jeweiligen Abstände zwischen den Endkappen 32a, 32b und den Klemmwinkeln 18a, 18b und damit eine Komprimierung der Spiralfedern 34 bedeutet.

Wenn sich die Endkappen 32a, 32b in etwa auf Höhe der Verbindungslinie v befinden, so erreicht die Bewegungseinrichtung einen Totpunkt, in welchem der Widerstand der Spiralfedern 34 gegen die Annäherung der Endkappen 32a, 32b an die Verbindungslinie v umspringt in eine durch die Kraft der Federn 34 hervorgerufene Beschleunigung der Endkappen 32a, 32b in Richtung einer weiteren Annäherung an den Ski 16. Die Kraft der Spiralfedern 34, die also die Endkappen 35a, 35b stets von der Verbindungslinie v wegdrückt, lässt somit die Bewegungseinrichtung am Totpunkt umspringen und drückt die Klemmwinkel selbsttätig in Richtung einer Schließstellung, in welcher die Lagerzapfen 35a, 35b in Richtung gegenseitiger Annäherung vorgespannt sind.

Spätestens beim Durchlaufen des Totpunkts weist der Anschlag 57 eine Höhe über dem Ski 16 auf, die den auf dem Anschlag 57 abgestützten Skischuh 64 in einer korrekten Höhe in Bezug auf die Lagerzapfen 35a, 35b zu positionieren, sodass sich Lagerlöcher 68 des Skischuhs 64 in etwa auf gleicher Höhe befinden wie die Lagerzapfen 35a, 35b, sodass bei der weiteren Bewegung der Bewegungseinrichtung in die Schließstellung die Lagerzapfen 35a, 35b sicher in die Lagerlöcher 68 eingreifen können.

In der Schließstellung sind die Klemmwinkel 18a, 18b durch die oben beschriebene Wirkung der Spiralfedern 34 stabil vorgespannt. Um jedoch die Belastbarkeit des Vorderbackens 10 zu verbessern und ein Verschwenken der Klemmwinkel 18a, 18b in die Öffnungsstellung aufgrund einer vom Skischuh 64 auf die Lagerzapfen 35a, 35b einwirkenden Kraft sicher zu verhindern, kann zusätzlich der Blockierhebel 48 in eine Blockierstellung verschwenkt werden, in welcher ein distales Ende 70 des Blockierabschnitts 54 sich unterhalb der Blockierhebel-Schwenkachse 50 an dem Ski 16 abstützt, sodass eine Bewegung des zweiten Arms 46 des Betätigungshebels 34 zum Ski 16 hin und damit eine Aufwärtsbewegung des gabelartigen Endabschnitts 40 blockiert ist.

Zum Öffnen des Vorderbackens 10 wird zunächst der Blockierhebel 48 von der Blockierstellung zurück verschwenkt, sodass das distale Ende 70 aus dem Kontakt mit der Oberfläche des Skis 16 gelöst ist. Anschließend wird der Blockierhebel 48 am Bedienabschnitt 52 ergriffen und zum Ski 16 hin bewegt, sodass der Betätigungshebel 34 verschwenkt und der gabelartige Endabschnitt 40 sich nach oben bewegt. Dabei setzt die Bewegungseinrichtung dieser Öffnungsbewegung so lange den Widerstand der Spiralfedern 34 entgegen, bis die Endkappen 32a, 32b wiederum den Totpunkt in Höhe der Verbindungslinie v zwischen den Schwenkachsen 20a, 20b durchlaufen. Danach drücken die Federn 34 die Endkappen 32a, 32b selbsttätig weiter nach oben in Richtung der Öffnungsstellung und halten die Klemmwinkel 18a, 18b schließlich in der Öffnungsstellung. Die Lagerzapfen 35a, 35b lösen sich dabei aus dem Eingriff mit den Lagerlöchern 68 und der Skischuh 64 kann schließlich aus dem Vorderbacken 10 herausgezogen werden.

Unter Bezugnahme auf Figuren 4 und 5 wird nachfolgend ein zweites Ausführungsbeispiel der Erfindung erläutert.

Im zweiten Ausführungsbeispiel weist ein Skischuh 72 einen Sohlenabschitt 74 auf, an dessen Lauffläche 76 eine Abstützplatte 78 angeordnet ist, deren Plattenfläche im Wesentlichen parallel zur Lauffläche 76 verläuft.

Die Abstützplatte 78 ist in einer entsprechenden Aussparung 80 in der Lauffläche 76 eingelassen und ist mittels einer Schraube 82 am Skischuh 72 gehalten. Ein Kopf 84 der Schraube 82 ist in einer Vertiefung 86 der Abstützplatte 78 eingelassen, so dass der Kopf 84 nicht über die Abstützplatte 78 vorsteht. Der Kopf 84 ist in der Vertiefung 86 hinter einer Hinterschneidung 88 gehalten, so dass der Kopf 84 drehbar, jedoch nicht verschiebbar mit der Abstützplatte 78 in Verbindung steht.

Ein Gewindeabschnitt 90 der Schraube 82 ist in ein Innengewinde 92 des Schuhs 72 eingeschraubt. Durch Verdrehen der Schraube 82 kann somit die Höhe der Abstützplatte 78 über der Lauffläche 76 oder die Absenkung s der Abstützplatte 78 in der Aussparung 80 verstellt werden.

Erfindungsgemäß befindet sich die Abstützplatte 78 an einer Stelle innerhalb der Lauffläche 76, an der sich der Skischuh 72 beim Einsteigen in einen Vorderbacken einer Skitourenbindung an einem Anschlagselement zur korrekten Positionierung des Skischuhs 72 hinsichtlich seiner Höhe über dem Ski, beispielsweise an dem Anschlag 62 des Vorderbackens 10 des ersten Ausführungsbeispiels der Erfindung, abstützt. Durch Verdrehung der Schraube 82 kann die Abstützplatte 78 so verstellt werden, dass der sich an dem Anschlag des Vorderbackens abstützende Skischuh 72 sich in der für den Schließmechanismus des Vorderbackens korrekten Höhenposition befindet, also beispielsweise derart, dass Lagerlöcher 84, welche im seitlichen Bereich des Sohlenabschnitts 74 ausgebildet sind, auf der Höhe von entsprechenden Lagerzapfen einer etwa nach dem Prinzip der EP 0 199 098 A2 aufgebauten Bindung positioniert sind.

Durch die Verstellung der Abstützplatte 78 können insbesondere Verschleiß wie die Abnutzung der Lauffläche 76 des Skischuhs 72 oder ein auftretendes Spiel am Vorderbacken der Tourenskibindung kompensiert werden. Wenn die Abstützplatte 78 etwas in der Lauffläche 76 versenkt ist (und damit für das Zusammenwirken mit einem vorstehenden Anschlag eines Vorderbackens, z. B. mit einem Anschlag 62 des Vorderbackens 10 des ersten Ausführungsbeispiels, eingerichtet ist) so stellt sich der zusätzliche Vorteil ein, dass die Abstützplatte 78 beim Gebrauch des Skischuhs 72 außerhalb der Tourenskibindung (zum Gehen ohne Ski) nicht beschädigt wird oder stört.

Die Erfindung ist nicht auf die vorstehend dargestellten Ausführungsbeispiele beschränkt sondern kann im Rahmen der beigefügten Ansprüche in anderen Varianten ausgeführt werden. So kann der erfindungsgemäße Anschlag statt als kegelstumpfförmige Verjüngung 60 auch an einem anders gestalteten Schraubenkopf oder an einem weiteren Anschlagselement, insbesondere einem Plattenelement, vorgesehen sein, welches über eine Schraube höhenverstellbar gehalten ist.

Ferner muss der Anschlag nicht notwendigerweise an der Bewegungseinrichtung vorgesehen sein sondern kann anderweitig, insbesondere separat, am Ski oder an der Basisplatte 12 gehalten sein. Die Bewegung der Klemmwinkel 18a, 18b von der Öffnungsstellung in die Schließstellung wird dann durch eine separate Betätigung, z.B. durch eine manuelle Bewegung des Betätigungshebels 37 oder des Blockierhebels 48, vorgenommen. Der erfindungsgemäße Höhenanschlag kann ferner auch mit einem anderen Abschnitt als dem Sohlenabschnitt des Skischuhs zusamenwirken, der dafür geeignet ist, die Höhe des Skischuhs über dem Ski vorzugeben.

## Patentansprüche

1. Vorderbacken (10) für eine Tourenskibindung, umfassend zwei seitliche Lagerelemente (35a, 35b), welche auf einer im Wesentlichen orthogonal zu einer Skilängsachse (M) verlaufenden Skiquerachse (Q) angeordnet sind und welche dafür eingerichtet sind, seitliche Gegenlagerelemente (68) eines Skischuhs (64) in Eingriff zu nehmen, um den Skischuh (64) um die Skiquerachse (Q) verschwenkbar zu halten,
wobei die Lagerelemente (35a, 35b) bewegbar sind zwischen einer Schließstellung, in welcher die Lagerelemente (35a, 35b) voneinander einen Abstand aufweisen, der für einen Eingriff mit den Gegenlagerelementen (68) ausgelegt ist, und einer Öffnungsstellung, in welcher die Lagerelemente (35a, 35b) einen Abstand aufweisen, der größer ist als in der Schließstellung, so dass der Skischuh (64) zwischen den Lagerelementen (35a, 35b) eingeführt oder vom Vorderbacken entfernt werden kann,
**gekennzeichnet durch** eine Positioniereinrichtung (56), welche einen Anschlag (57) aufweist, an welchem in der Öffnungsstellung der Lagerelemente (35a, 35b) ein Skischuh (64) hinsichtlich seiner Höhe über dem Ski abstützbar ist,
wobei die Positioniereinrichtung (56) zur Einstellung der Höhe des Anschlags (57) verstellbar ist.

2. Vorderbacken (10) nach Anspruch 1, **dadurch gekennzeichnet, dass** der Anschlag (57) dafür eingerichtet ist, mit einem unteren Sohlenabschnitt (66) eines zwischen den Lagerelementen (35a, 35b) positionierten Skischuhs (64) in Kontakt zu treten.

3. Vorderbacken (10) nach Anspruch 1 oder Anspruch 2, ferner **gekennzeichnet durch** eine Bewegungseinrichtung (18a, 18b, 37, 48) zur Bewegung der Lagerelemente (35a, 35b) zwischen der Öffnungsstellung und der Schließstellung, wobei die Bewegungseinrichtung (18a, 18b, 37, 48) einen Schließbetätigungsabschnitt (42) aufweist, dessen Betätigung eine Bewegung der Lagerelemente (35a, 35b) von der Öffnungsstellung zur Schließstellung bewirkt,
wobei der Anschlag (57) an dem Schließbetätigungsabschnitt (42) ausgebildet ist.

4. Vorderbacken (10) nach einem der vorhergehenden Ansprüche, **dadurch gekennzeichnet, dass** die Positioniereinrichtung (56) eine Gewindeanordnung umfasst, um die Höhe des Anschlags (57) zu verstellen.

5. Vorderbacken (10) nach einem der vorhergehen Ansprüche, **dadurch gekennzeichnet, dass** die Positioniereinrichtung (56) eine Schraube, insbesondere eine Madenschraube, umfasst, wobei vorzugsweise der Anschlag (57) direkt an der Schraube vorgesehen ist.

6. Vorderbacken (10) nach Anspruch 3, ferner **gekennzeichnet, durch** zwei Klemmwinkel (18a, 18b) welche jeweils um eine zur Skimittelachse (M) parallele Achse (20a, 20b) verschwenkbar gehalten sind,
wobei jeder der Klemmwinkel (18a, 18b) einen ersten Schenkel (22a, 22b) aufweist, an dessen distalem Ende eines der Lagerelemente (35a, 35b) angeordnet ist, und einen zweiten Schenkel (28a, 28b) aufweist, dessen distales Ende zu dem jeweils anderen Klemmwinkel (18a, 18b) hin weist,
wobei die Bewegungseinrichtung (18a, 18b, 37, 48) eine zur Skiebene (E) hin gerichtete Bewegung des Schließbetätigungsabschnitts (42) in eine Annäherungsbewegung der Lagerelemente (35a, 35b) umsetzt, um die Lagerelemente in die Schließstellung zu bewegen.

7. Vorderbacken (10) nach Anspruch 6, **dadurch gekennzeichnet, dass** der Schließbetätigungsabschnitt (42) als Plattenabschnitt an einem Arm (38) eines um eine zu einer Skiebene (E) im Wesentlichen parallele Achse (36) verschwenkbar gelagerten Betätigungshebels (37) vorgesehen ist,
wobei der Plattenabschnitt (42) ein Gewinde aufweist, welches mit einem Gewinde eines den Anschlag (57) aufweisenden Anschlagelements (56), vorzugsweise einer Schraube, besonders bevorzugt einer Madenschraube, in Eingriff ist.

8. Skischuh (72) für eine Tourenskibindung, welcher in gegenüberliegenden seitlichen, vorderen Schuhabschnitten jeweils ein Gegenlagerelement (84) aufweist, wobei die Gegenlagerelemente (84) für einen Eingriff mit Lagerelementen einer Tourenskibindung eingerichtet sind, um den Skischuh (72) um eine im Wesentlichen orthogonal zu einer Skimittelachse verlaufende Skiquerachse verschwenkbar an der Tourenskibindung zu halten,
**dadurch gekennzeichnet, dass** der Skischuh (72) in seinem unteren vorderen Sohlenbereich ein Abstützelement (78) aufweist, dessen Abstand gegenüber einer Sohlenebene (76) des unteren vorderen Sohlenbereichs verstellbar ist.

9. Skischuh (72) nach Anspruch 8, **dadurch gekennzeichnet, dass** das Abstützelement (78) eine Abstützplatte (78) aufweist, welche mittels einer Schraube (82) verstellbar am Skischuh (72) montiert ist.

## Claims

1. Toe piece (10) for a touring ski binding, comprising two lateral bearing elements (35a, 35b) arranged on a ski transverse axis (Q) which is substantially orthogonal to a ski longitudinal axis (M), and designed to engage lateral counter bearing elements (68) of a ski boot (64) in order to hold the ski boot (64) pivotally about the ski transverse axis (Q),
the bearing elements (35a, 35b) being movable between a closed position, in which the bearing elements (35a, 35b) have spacing therebetween which is designed for engagement with the counter bearing elements (68), and an open position, in which the bearing elements (35a, 35b) have spacing therebetween which is greater than in the closed position, so that the ski boot (64) can be inserted between the bearing elements (35a, 35b) or can be removed from the toe piece,
**characterised by** a positioning device (56) comprising a stop (57) on which, in the open position of the bearing elements (35a, 35b), a ski boot (64) can be supported in terms of its height above the ski,
the positioning device (56) being adjustable to enable the height of the stop (57) to be set.

2. Toe piece (10) according to claim 1, **characterised in that** the stop (57) is designed to come into contact with a lower sole portion (66) of a ski boot (64) positioned between the bearing elements (35a, 35b).

3. Toe piece (10) according to either claim 1 or claim 2, further **characterised by** a movement device (18a, 18b, 37, 48) for moving the bearing elements (35a, 35b) between the open position and the closed position, the movement device (18a, 18b, 37, 48) comprising a closure actuation portion (42), the actuation of which causes movement of the bearing elements (35a, 35b) from the open position to the closed position,
the stop (57) being formed on the closure actuation portion (42).

4. Toe piece (10) according to any of the preceding claims, **characterised in that** the positioning device (56) comprises a thread arrangement for adjusting the height of the stop (57).

5. Toe piece (10) according to any of the preceding claims, **characterised in that** the positioning device (56) comprises a screw, in particular a grub screw, the stop (57) preferably being provided directly on the screw.

6. Toe piece (10) according to claim 3, further **characterised by** two clamping brackets (18a, 18b), each held pivotally about an axis (20a, 20b) parallel to the ski central axis (M), each of the clamping brackets (18a, 18b) comprising a first shank (22a, 22b), at the distal end of which one of the bearing elements (35a, 35b) is arranged, and a second shank (28a, 28b), the distal end of which points towards the other clamping bracket (18a, 18b) in each case,
the movement device (18a, 18b, 37, 48) converting a movement of the closure actuation portion (42) towards the ski plane (E) into an approach movement of the bearing elements (35a, 35b) in order to move the bearing elements into the closed position.

7. Toe piece (10) according to claim 6, **characterised in that** the closure actuation portion (42) is provided as a plate portion on an arm (38) of an actuation level (37) mounted pivotally about a shaft (36) substantially parallel to the ski plane (E),
the plate portion (42) comprising a thread which is engaged with a thread of a stop element (56) comprising the stop (57), preferably of a screw and more preferably of a grub screw.

8. Ski boot (72) for a touring ski binding comprising a counter bearing element (84) in opposing lateral front portions of the boot in each case, the counter bearing elements (84) being designed to engage with bearing elements of a touring ski binding in order to hold the ski boot (72) pivotally on the touring ski binding about a ski transverse axis substantially orthogonal to a ski central axis,
**characterised in that** the ski boot (72) comprises a support element (78) in its lower front sole region, the spacing of which support element from a sole plane (76) of the lower front sole region is adjustable.

9. Ski boot (72) according to claim 8, **characterised in that** the support element (78) comprises a support plate (78) which is adjustably mounted on the ski boot (72) by means of a screw (82).

## Revendications

1. Mâchoire avant (10) pour une fixation de ski de fond, comprenant deux éléments de palier latéraux (35a, 35b), qui sont disposés sur un axe transversal de ski (Q) qui est essentiellement orthogonal à un axe longitudinal de ski (M) et qui sont conçus de façon à venir en prise avec des éléments de palier latéraux opposés (68) d'une chaussure de ski (64), afin de maintenir la chaussure de ski (64) de façon pivotante autour de l'axe transversal de ski (Q),
dans laquelle les éléments de palier (35a, 35b) sont déplaçables entre une position de fermeture, dans laquelle les éléments de palier (35a, 35b) présentent l'un par rapport à l'autre une distance qui est conçue pour qu'ils soient en prise avec les éléments de palier opposés (68), et une position d'ouverture, dans laquelle les éléments de palier (35a, 35b) présentent une distance qui est plus grande que dans la position de fermeture, de telle manière que la chaussure de ski (64) puisse être introduite entre les éléments de palier (35a, 35b) ou retirée de la mâchoire avant,
**caractérisée par** un dispositif de positionnement (56), qui présente une butée (57), sur laquelle une chaussure de ski (64) peut s'appuyer, dans la position d'ouverture des éléments de palier (35a, 35b), en ce qui concerne sa hauteur au-dessus du ski,
dans laquelle le dispositif de positionnement (56) est réglable pour le réglage de la hauteur de la butée (57).

2. Mâchoire avant (10) selon la revendication 1, **caractérisée en ce que** la butée (57) est conçue de façon à venir en contact avec une partie de semelle inférieure (66) d'une chaussure de ski (64) positionnée entre les éléments de palier (35a, 35b).

3. Mâchoire avant (10) selon la revendication 1 ou la revendication 2, **caractérisée en outre par** un dispositif de déplacement (18a, 18b, 37, 48) pour le déplacement des éléments de palier (35a, 35b) entre la position d'ouverture et la position de fermeture, dans laquelle le dispositif de déplacement (18a, 18b, 37, 48) présente une partie d'actionnement de fermeture (42), dont l'actionnement provoque un déplacement des éléments de palier (35a, 35b) de la position d'ouverture à la position de fermeture,
dans laquelle la butée (57) est formée sur la partie d'actionnement de fermeture (42).

4. Mâchoire avant (10) selon l'une quelconque des revendications précédentes, **caractérisée en ce que** le dispositif de positionnement (56) comprend un agencement fileté, destiné à régler la hauteur de la butée (57).

5. Mâchoire avant (10) selon l'une quelconque des revendications précédentes, **caractérisée en ce que** le dispositif de positionnement (56) comprend une vis, en particulier une vis sans tête, la butée (57) étant prévue directement sur la vis.

6. Mâchoire avant (10) selon la revendication 3, **caractérisée en outre par** deux cornières de serrage (18a, 18b), qui sont maintenues de façon pivotante respectivement autour d'un axe (20a, 20b) parallèle à l'axe central de ski (M),
dans laquelle chacune des cornières de serrage (18a, 18b) présente une première branche (22a, 22b), à l'extrémité distale de laquelle un des éléments de palier (35a, 35b) est disposé, et présente une deuxième branche (28a, 28b), dont l'extrémité distale est orientée vers l'autre cornière de serrage respective (18a, 18b),
dans laquelle le dispositif de déplacement (18a, 18b, 37, 48) convertit un mouvement de la partie d'actionnement de fermeture (42) dirigé vers le plan de ski (E) en un mouvement d'approche des éléments de palier (35a, 35b), afin de déplacer les éléments de palier dans la position de fermeture.

7. Mâchoire avant (10) selon la revendication 6, **caractérisée en ce que** la partie d'actionnement de fermeture (42) est prévue sous la forme d'une partie de plaque sur un bras (38) d'un levier d'actionnement (37) monté de façon pivotante autour d'un axe (36) essentiellement parallèle à un plan de ski (E),
dans laquelle la partie de plaque (42) présente un filet, qui est en prise avec un filet d'un élément de butée (56) présentant la butée (57), de préférence d'une vis, et de préférence encore d'une vis sans tête.

8. Chaussure de ski (72) pour une fixation de ski de fond, qui présente respectivement un élément de palier opposé (84) dans des parties de chaussure avant latérales opposées, les éléments de palier opposés (84) étant conçus de façon à venir en prise avec des éléments de palier d'une fixation de ski de fond, afin de maintenir la chaussure de ski (72) sur la fixation de ski de fond de façon pivotante autour d'un axe transversal de ski qui est essentiellement orthogonal à un axe central de ski,
**caractérisée en ce que** la chaussure de ski (72) présente, dans sa région de semelle inférieure avant, un élément d'appui (78), dont la distance par rapport à un plan de semelle (76) de la région de semelle inférieure avant est réglable.

9. Chaussure de ski (72) selon la revendication 8, **caractérisée en ce que** l'élément d'appui (78) présente une plaque d'appui (78), qui est montée sur la chaussure de ski (72) de façon réglable au moyen d'une vis (82).
